# EUROPÄISCHE PATENTSCHRIFT

(11) **EP 1 766 322 B1**
(45) Veröffentlichungstag und Bekanntmachung des Hinweises auf die Patenterteilung: **01.04.2009**
(21) Anmeldenummer: 05758705.7
(22) Anmeldetag: 28.06.2005
(51) Int. Cl.: F42B 12/38

(54) **HARTKERN-MANTELGESCHOSS MIT LEUCHTSATZ UND VERFAHREN ZU SEINER HERSTELLUNG**
HARD CORE JACKETED BULLET COMPRISING AN ILLUMINANT COMPOSITION, AND METHOD FOR THE PRODUCTION THEREOF
PROJECTILE CHEMISE A NOYAU DUR, POURVU D'UN COMPRIME ECLAIRANT ET PROCEDE DE FABRICATION DUDIT PROJECTILE

(30) Priorität: 08.07.2004 DE 102004033017
(43) Veröffentlichungstag der Anmeldung: 28.03.2007
(73) Patentinhaber: RUAG Ammotec GmbH, 90765 Fürth (DE)
(72) Erfinder: RIESS, Heinz, 90765 Fürth (DE); MUSKAT, Erich, 91154 Roth (DE)
(74) Vertreter: Uppena, Franz
(86) Internationale Anmeldenummer: PCT/EP2005/006941
(87) Internationale Veröffentlichungsnummer: WO 2006/005439

(56) Entgegenhaltungen:
- AT-B- 84 321
- US-A- 1 432 669

## Beschreibung

Die Erfindung betrifft ein Hartkern-Mantelgeschoss mit Leuchtsatz und ein Verfahren zu seiner Herstellung.

Leuchtspurgeschosse sind Geschosse, die einen Leuchtsatz enthalten, der beim Abschuss gezündet wird und aufgrund seines Abbrands ermöglicht, die Flugbahn der Geschosse zu verfolgen. Insbesondere beim nächtlichen Schießen erleichtern Leuchtspurgeschosse das Erfassen des Ziels und das Anvisieren.

Der Leuchtsatz befindet sich in einer in der Längsachse des Geschosses angeordneten Bohrung im Geschosskern. Ist das Geschoss ein Mantelgeschoss, muss der Mantel im Heckbereich des Geschosses im Bereich der Öffnung der Bohrung offen sein. Dabei muss die Öffnung so gestaltet sein, dass das beim Abbrand des Leuchtsatzes entstehende Gas nicht zwischen Mantel und Kern gelangen kann und durch den entstehenden Gasdruck der Mantel aufreißt oder gar vom Kern getrennt wird. Eine Beschädigung des Mantels oder ein Gasschlupf beeinflussen die Flugbahn des Geschosses negativ und führen zu Fehlschüssen.

Aus der österreichischen Patentschrift 84321 ist ein Spurzeigergeschoss bekannt, dessen Leuchtsatz sich in einer Hülse befindet, die, nach hinten offen, in eine Bohrung des Geschosskerns eingesetzt ist. Damit beim Abschuss des Geschosses kein Gas zwischen Hülse und Mantel gelangt und die Hülse aufreisst, ist über den etwas nach auswärts gebogenen hinteren Rand der Hülse der Rand des Mantels gebördelt. Der Rand des Mantels ragt in die Hülse hinein.

Aufgabe der vorliegenden Erfindung ist es, bei einem Hartkern-Mantelgeschoss mit Leuchtsatz im Bereich der Öffnung der Bohrung für den Leuchtsatz einen gasdichten Abschluss zwischen dem Mantel und dem Kern zu gewährleisten.

Die Lösung der Aufgabe erfolgt erfindungsgemäß dadurch, dass nach Aufziehen des Mantels auf den Kern der Mantel im Heckbereich des Geschosses, der Boden des Mantels, im Mittelpunkt der Öffnung der Bohrung für den Leuchtsatz mittels eines mit einer kegelförmigen Spitze versehenen Stempels angestochen wird und beim Eintauchen des Stempels in die Bohrung der Mantelwerkstoff gleichmäßig gegen die Wand der Bohrung gepresst wird. Der Mantel wird also nicht nur über die Kante der Bohrung umgebogen. Der Vorgang ist dem Umformen vergleichbar. Der Werkstoff des im Heckbereich der Hülse liegenden Bodens, der dicker ist als der Mantel, wird mittels des Stempels in die Bohrung hineingeschoben, so dass der Zieh- oder Umformvorgang beginnt und sich die Stärke des in die Bohrung hineinreichenden Bodens wesentlich verringert, wobei die Öffnung zur Bohrung entsteht. Die Dichtigkeit gegen die Gase erfolgt bereits, wenn der Werkstoff auf etwa einem Millimeter Länge an die Wandung der Bohrung hineingedrückt worden ist. Selbst beim exzentrischen Einreissen des Mantels ist die Dichtigkeit noch gewährleistet und führt zu keinem Gasschlupf. Es ist an der Öffnung kein Verlöten des Mantels mit dem Kern erforderlich.

Der Durchmesser des Stempels zur Herstellung der Öffnung ist auf die Wandstärke abgestimmt, die der an die Wand der Bohrung gepresste Werkstoff des Mantels aufweisen muss, um den zu erwartenden Gasdruck standzuhalten und nicht vom Gas unterwandert zu werden. Die Wandstärke des an die Wand der Bohrung gepressten Werkstoffs liegt zwischen 0,1 mm und 1,5 mm, in Abhängigkeit von dem auftretenden Gasdruck, der etwa 3500 bar bis 4000 bar betragen kann.

Anhand eines figürlich dargestellten Ausführungsbeispiels wird die Erfindung erläutert und ihre Vorteile gegenüber dem Stand der Technik dargelegt.

Das Hartkern-Mantelgeschoss 1 umfasst einen Kern 2, der in seinem zylindrischen, der Führung des Geschosses im Lauf dienenden Teil 3 von einem Mantel 4 umschlossen ist. In einer zentrisch zur Geschossachse 5 verlaufenden Bohrung 6 befindet sich ein Leuchtsatz 7, dem in Richtung zum Heck 8 des Geschosses 1 ein Anzündsatz 9 vorgelagert ist. Die Öffnung 10 zur Bohrung 6 im Boden 11 des Mantels 4 wird durch eine Deckel 12 verschlossen.

Wie aus der Figur ersichtlich, ist die Bohrung 6 abgestuft. Der Bereich 13 der Bohrung 6 im Heck 8 des Hartkerns, in den der Werkstoff des Bodens 11 hineingepresst wird, hat einen Durchmesser 14 der jeweils um etwa die Wandstärke des verdrängten Werkstoffs 15 erweitert ist. Dadurch hat die Öffnung 10 den gleichen Durchmesser 16 wie die Bohrung 6, wodurch das Einpressen des Leuchtsatzes 7 und des Anzündsatzes 9 erleichtert wird.

Außerdem wird verhindert, dass die Ränder des in den Bereich 13 verdrängten Mantelwerkstoffs 15 eine Angriffsfläche für die Gase bilden, die beim Abbrand der pyrotechnischen Ladungen 7 und 9 entstehen.

Weiterhin hat das Heck 17 des Hartkems 2 innen und außen abgerundete Ränder 18 im Bereich der Öffnung 10. Dadurch wird verhindert, dass bei der Bildung der Öffnung 10 im Boden 13 des Mantels 4 der durch den Umformvorgang über den inneren Rand 18 fließende Werkstoff abreißt.

Das erfindungsgemäße Hartkern-Mantelgeschoss mit Leuchtsatz ist einfach herzustellen. Die Dichtigkeit zwischen Mantel und Kern im Bereich der Öffnung zur Bohrung für den Leuchtsatz wird ohne Löten erreicht, allein durch den Presssitz des an die Wand der Bohrung verdrängten Werkstoff des Bodens beim Einstechen des Lochs in den Boden mittels eines dem Umformen vergleichbaren Bearbeitungsschritts.

Das Verfahren zur Herstellung der Öffnung in dem Boden des Geschossmantels ist für alle Kaliber anwendbar.

## Patentansprüche

1. Hartkern-Mantelgeschoss mit einem Leuchtsatz, der in eine Bohrung des Kerns eingefüllt ist, **dadurch gekennzeichnet, dass** im Bereich der Öffnung (10) zur Bohrung (6) im Hartkem (2) zur Aufnahme des Leuchtsatzes (7) der bei der Bildung der Öffnung (10) im Boden (11) des Mantels (4) mittels Umformen in die Bohrung (6) verdrängte Werkstoff (15) des Bodens (11) unter Verringerung der Wandstärke des Bodens (11) gegen die Wand der Bohrung gepresst ist.

2. Hartkern-Mantelgeschoss nach Anspruch 1, **dadurch gekennzeichnet, dass** die Bohrung (6) im Bereich der Öffnung (10) einen erweiterten Bereich (13) aufweist zur Aufnahme des bei der Herstellung der Öffnung (10) verdrängten Werkstoffs (15) des Bodens (11) des Mantels (4).

3. Hartkern-Mantelgeschoss nach Anspruch 2, **dadurch gekennzeichnet, dass** der Durchmesser (15) des erweiterten Bereichs (13) um die doppelte Wandstärke des verdrängten Werkstoffs (15) des Mantels (4) größer ist als der Durchmesser (16) der Bohrung (6).

4. Hartkern-Mantelgeschoss nach einem der Ansprüche 1 bis 3, **dadurch gekennzeichnet, dass** die Wandstärke des verdrängten Werkstoffs (15) in Abhängigkeit vom auftretenden Gasdruck zwischen 0,1 mm und 1,5 mm liegt.

5. Hartkern-Mantelgeschoss nach einem der Ansprüche 1 bis 4, **dadurch gekennzeichnet, dass** der Durchmesser der Bohrung (6) und der Durchmesser im Bereich der Öffnung (10) gleich groß sind.

6. Verfahren zur Herstellung eines Hartkern-Mantelgeschosses mit einem in eine Bohrung des Kerns eingefüllten Leuchtsatz nach einem der Ansprüche 1 bis 5, **dadurch gekennzeichnet, dass** nach Aufziehen des Mantels auf den Kern der Mantel im Heckbereich des Geschosses, der Boden des Mantels, im Mittelpunkt der Öffnung der Bohrung für den Leuchtsatz mittels eines mit einer kegelförmigen Spitze versehenen Stempels angestochen wird und dass beim Eintauchen des Stempels in die Bohrung der Mantelwerkstoff durch einen dem Umformen vergleichbaren Vorgang verdrängt und unter Verringerung der Wandstärke des Bodens gleichmäßig gegen die Wand der Bohrung gepresst wird.

7. Verfahren nach Anspruch 6, **dadurch gekennzeichnet, dass** es für alle Kaliber anwendbar ist.

## Claims

1. A hard-core jacketed bullet having a tracer composition that is loaded into a bore of the core, **characterized in that** in the region of the opening (10) to the bore (6) in the hard core (2) for receiving the tracer composition (7) the material (15) of the base (11) that is displaced into the bore (6) during the creation of the opening (10) in the base (11) of the jacket (4) by forming is pressed against the wall of the bore, simultaneously reducing the wall thickness of the base (11).

2. A hard-core jacketed bullet according to claim 1, **characterized in that** the bore (6) in the region of the opening (10) has a widened region (13) for receiving the material (15) of the base (11) of the jacket (4) that is displaced during the production of the opening (10).

3. A hard-core jacketed bullet according to claim 2, **characterized in that** the diameter (15) of the widened region (13) is greater by twice the wall thickness of the displaced material (15) of the jacket (4) than the diameter (16) of the bore (6).

4. A hard-core jacketed bullet according to one of claims 1 to 3, **characterized in that** the wall thickness of the displaced material (15) is between 0.1 mm and 1.5 mm depending on the gas pressure that occurs.

5. A hard-core jacketed bullet according to one of claims 1 to 4, **characterized in that** the diameter of the bore (6) and the diameter in the region of the opening (10) are of equal size.

6. A method of manufacturing a hard-core jacketed bullet having a tracer composition that is loaded into a bore of the core according to one of claims 1 to 5, **characterized in that** after mounting of the jacket onto the core the jacket in the rear region of the bullet, the base of the jacket, is broached in the centre of the opening of the bore for the tracer composition by means of a punch provided with a conical tip and that during engagement of the punch into the bore the jacket material is displaced by means of an operation comparable to forming and is pressed uniformly against the wall of the bore, simultaneously reducing the wall thickness of the base.

7. A method according to claim 6, **characterized in that** it is usable for all calibres.

## Revendications

1. Projectile à chemise et noyau dur, doté d'une charge éclairante qui remplit un trou foré dans le noyau, **caractérisé en ce que,** dans la zone de l'ouverture (10) du trou (6) pratiqué dans le noyau dur (2) et destiné à recevoir la charge éclairante (7), le matériau (15) du corps (11) qui est repoussé dans le trou (6) lorsqu'on pratique l'ouverture (10) dans le corps (11) de la chemise (4) par déformation est pressé contre la paroi du trou, avec réduction de l'épaisseur de paroi du corps (11).

2. Projectile à chemise et noyau dur, conforme à la revendication 1, **caractérisé en ce que** le trou (6) présente, dans la zone de l'ouverture (10), une partie élargie (13) destinée à recevoir le matériau (15) du corps (11) de la chemise (4) qui est repoussé lors de la formation de l'ouverture (10).

3. Projectile à chemise et noyau dur, conforme à la revendication 2, **caractérisé en ce que** le diamètre (14) de la partie élargie (13) est plus grand, du double de l'épaisseur de paroi du matériau repoussé (15) de la chemise (4), que le diamètre (16) du trou (6).

4. Projectile à chemise et noyau dur, conforme à l'une des revendications 1 à 3, **caractérisé en ce que** l'épaisseur de paroi du matériau repoussé (15) vaut de 0,1 à 1,5 mm, en fonction de la pression de gaz devant se développer.

5. Projectile à chemise et noyau dur, conforme à l'une des revendications 1 à 4, **caractérisé en ce que** le diamètre du trou (6) et le diamètre de la zone de l'ouverture (10) sont égaux.

6. Procédé de fabrication d'un projectile à chemise et noyau dur, doté d'une charge éclairante qui remplit un trou foré dans le noyau, conforme à l'une des revendications 1 à 5, **caractérisé en ce que,** après avoir enfilé la chemise sur le noyau, on perce la chemise à l'arrière du projectile, c'est-à-dire le corps de chemise, au centre de l'ouverture du trou destiné à recevoir la charge éclairante, au moyen d'un poinçon à pointe conique, et **en ce que**, en enfonçant ce poinçon dans le trou, on repousse le matériau de la chemise, par un procédé analogue à une déformation, et on le presse en même temps contre la paroi du trou, tout en provoquant une réduction de l'épaisseur de paroi du corps.

7. Procédé conforme à la revendication 6, **caractérisé en ce qu'**il peut être appliqué à des projectiles de tout calibre.
